# EUROPÄISCHE PATENTSCHRIFT

(11) **EP 0 838 174 B1**
(45) Veröffentlichungstag und Bekanntmachung des Hinweises auf die Patenterteilung: **22.09.1999**
(21) Anmeldenummer: 97105326.9
(22) Anmeldetag: 29.03.1997
(51) Int. Cl.: A44C 17/02, A44C 9/00

(54) **Ringförmiges Schmuckstück**
Annular jewellery
Bijou en forme d'anneau

(30) Priorität: 22.10.1996 DE 29618320 U
(43) Veröffentlichungstag der Anmeldung: 29.04.1998
(73) Patentinhaber: Baldauf, Roland, 6900 Bregenz (AT)
(72) Erfinder: Baldauf, Roland, 6900 Bregenz (AT)
(74) Vertreter: Zimmermann, Günter, Dr.

(56) Entgegenhaltungen:
- DE-A- 3 049 481
- DE-A- 3 104 396
- DE-U- 9 101 281
- DE-U- 9 211 989
- FR-A- 2 131 056
- US-A- 5 433 090

## Beschreibung

Die Erfindung bezieht sich auf ein ringförmiges Schmuckstück mit einer offenen Ringschiene, deren freie Endflächen eine Fassung für einen Schmuckstein bilden, wobei in jeder Endfläche eine Ausnehmung zum Einsetzen des Schmucksteins vorgesehen ist, und in mindestens einer Ausnehmung ein Rastelement zur Fixierung des Schmucksteins angeordnet ist.

Bei einem derartigen bekannten Schmuckstück wird der Stein zwischen die freien Endflächen der Ringschiene eingespannt, wobei die Seitenkanten des Schmucksteins in den Ausnehmungen liegen. Nachteiligerweise werden durch die Spannung der Ringschiene Druckkräfte auf den Schmuckstein übertragen, so daß der Stein beschädigt oder gar zerstört werden kann. Wird die Spannung gering gehalten, so besteht die Gefahr, daß die Spannung nachläßt und der Stein aus der Fassung herausfällt. Denkbar ist auch, den Stein mittels eines Klebers in den Ausnehmungen zu befestigen. Jedoch kann auch in diesem Fall der Kleber sich auflösen und der Stein nachteiligerweise aus der Fassung fallen.

Die Aufgabe der Erfindung wird somit darin gesehen, ein ringförmiges Schmuckstück der eingangs genannten Art so weiterzubilden, daß ein Beschädigen des Schmucksteines oder ein Loslösen des Schmucksteines aus der Fassung vermieden wird.

Zur Lösung dieser Aufgabe wird erfindungsgemäß vorgeschlagen, daß das Rastelement eine wellenförmige Austräsung in der Außnehmung ist. Nach dem Einsetzen des Steines zwischen die freien Endflächen der Ringschiene verrastet das in der Ausnehmung angeordnete Rastelement mit dem Schmuckstein, so daß dieser gegen ein Herausfallen oder Hinausschieben gesichert ist. Diese Sicherung des Steines durch das Rastelement hat den Vorteil, daß die Ringschiene keine Spannung mehr aufbringen muß, um den Stein einzuklemmen. Damit werden Druckkräfte auf den Stein vermieden und der Stein kann nicht mehr beschädigt werden. Der Stein ist auch für den Fall gesichert, daß dieser unter einer bestimmten Vorspannung der Ringschiene eingespannt wird und die Spannung im Laufe der Zeit nachläßt. Denn auch hier verhindert das Rastelement ein Herausfallen des Steines. Weiterhin werden durch das Rastelement Toleranzen im Schliff des Steines ausgeglichen, da eine exakte Positionierung des Steines in den Ausnehmungen nicht erforderlich ist. Als Rastelement sind unterschiedliche Formen denkbar. Das Rastelement kann so ausgebildet sein, daß eine entsprechende Gegenaufnahme in dem Stein angebracht sein muß. Es sind aber auch Formen des Rastelements denkbar, bei welchen der Stein nicht zusätzlich zu seinem Schliff bearbeitet werden muß.

Eine besonders bevorzugte Ausführungsform der Erfindung besteht darin, daß das Rastelement ein kuppenartiger Vorsprung in der Ausnehmung ist, wobei in dem Schmuckstein eine entsprechende Aufnahme für das Rastelement vorgesehen ist. Diese Ausführungsform ermöglicht eine Herstellung des kuppenartigen Vorsprungs und der Ausnehmung in einem Arbeitsprozeß. Denn bei der Ausfräsung der Ausnehmung in der freien Endfläche wird der kuppenartige Vorsprung als Materialaussparung einfach stehen gelassen. Der Scheitel der Kuppe kann über die gesamte Breite der Ausnehmung oder nur über eine Teilbreite der Ausnehmung verlaufen. Im letzten Fall hätte das Rastelement die Form einer Rastnase.

Eine weitere bevorzugte Ausführungsform der Erfindung sieht vor, daß das Rastelement eine wellenförmige Ausfräsung in der Ausnehmung ist, wobei eine entsprechende gegenwellenförmige Ausfräsung im Schmuckstein besteht. Die wellenförmige Ausfräsung kann beispielsweise ein dreidimensionaler Wellenberg mit zwei benachbarten dreidimensionalen Wellentälern sein. Die Wellenform reicht von flachen breiten Formen über sinusförmige Formen bis hin zu hohen und schmalen Formen. Ein besonderer Vorteil ergibt sich durch die benachbarten Wellentäler, in welche der Wellenberg ausläuft. Es treten keine scharfen Übergänge oder Kanten auf, so daß mögliche Druckkräfte nicht punktförmig sondern allenfalls grobflächig auf den Stein gebracht werden.

Um bei dem Schmuckstein keine Aufnahme für das Rastelement anbringen zu müssen, sieht eine weitere Ausgestaltung der Erfindung vor, daß das Rastelement eine doppelwellenförmige Ausfräsung in der Ausnehmung ist. Die Doppelwelle beinhaltet zwei Wellenberge, wobei der Stein zur Fixierung in dem zwischen den beiden Wellenbergen angeordneten Wellental ruht.

Zweckmäßigerweise ist jede Ausnehmung als eine quer zu einer Mittelachse des Schmuckstücks verlaufenden Nut ausgebildet, welche über die gesamte Breite der Endfläche verläuft. Dadurch ist der Schmuckstein in seiner gesamten Breite von der Seite her sichtbar und wird nicht durch Teile der Ringschiene abgedeckt.

Um den Stein exakt in der Mitte der Ringschiene zu positionieren, sieht eine Weiterbildung der Erfindung vor, daß das Rastelement symmetrisch zur Mittelachse der Ringschiene angeordnet ist. Durch die genaue Positionierung des Rastelementes, welche gegenüber der Ringschiene üblicherweise nicht veränderbar ist, wird auch der Stein genau positioniert. Ist eine andere Positionierung des Steines erwünscht, so wird vorteilhafterweise das Rastelement außermittig bezüglich der Mittelachse angeordnet. Um eine erhöhte Sicherung und verbesserte Positionierung des Steines zu erreichen, sieht eine Weiterbildung der Erfindung vor, daß in jeder Ausnehmung ein Rastelement vorgesehen ist. Damit ist der Stein zwischen der Ringschiene von beiden Seiten her gesichert und positioniert. Als Materialien für die Ringschiene sind Goldlegierungen, Silberlegierungen oder Platinlegierungen denkbar. Zweckmäßigerweise ist das Schmuckstück aus Stahl.

Die Erfindung wird nachstehend anhand der Zeichnung näher erläutert. Die Zeichnung zeigt Ausführungsbeispiele der Erfindung. Hierbei stellen dar:
- Figur 1: eine Seitenansicht des erfindungsgemäßen Schmuckstücks,
- Figur 2: eine abgebrochene Darstellung eines Schnitts nach Figur 1
- Figur 3: einen Schnitt gemäß Linie II-II in Figur 2 und
- Figur 4: einen Querschnitt durch eine weitere Ausführungsform.

Das ringförmige Schmuckstück 1 ist als Fingerring ausgebildet und besteht aus einer offenen Ringschiene 2 und einem Schmuckstein 3. Die Ringschiene 2 weist zwei freie Enden 4, 5 mit freien Endflächen 6, 7 auf, welche sich gegenüberstehen. Jede der freien Endflächen 6, 7 weist eine Ausnehmung 8, 9 auf, welche als Nut ausgebildet ist. Die Nut hat im Querschnitt eine rechteckige Form. Es sind jedoch auch dreieckige Formen oder runde Formen denkbar. In einem durch Ausfräsen der Ringschiene 2 entstandenen Spalt 10 zwischen den beiden freien Endflächen 6, 7 wird der Schmuckstein 3 eingesetzt, wobei eine Seitenkante 11 des Schmucksteins 3 in die Ausnehmung 8 und eine Seitenkante 12 des Schmucksteins 3 in die Ausnehmung 9 hineinragen. An einer Bodenfläche 13 der Ausnehmung 8 ist ein Rastelement 14 angeordnet. Die Bodenfläche 13 verläuft senkrecht zu einer Ebene 15, welche durch die beiden Seitenkanten 11, 12 des Schmucksteins 3 verläuft. Das Rastelement 14 greift in eine der Form des Rastelementes 14 entsprechende Aufnahme 16 für das Rastelement 14 ein. Die Aufnahme 16 ist als Bohrung oder Ausfräsung in dem Schmuckstein 3 ausgebildet. Durch das Rastelement 14 ist der Schmuckstein 3 in seiner Position fixiert und kann nicht mehr aus der Ringschiene 2 herausfallen, selbst wenn die Spannung in der Ringschiene 2 nachläßt und sich dadurch der Spalt 10 vergrößert. Das Rastelement 14 ist einstückig mit der Ringschiene 2 ausgebildet und wird beim Ausfräsen der Ausnehmung 8 durch Stehenlassen von Material der Ringschiene 2 gebildet. Das Rastelement 14 kann die Form eines kuppenartigen Vorsprungs haben, welcher über die gesamte Breite der Nut verläuft.

Wie aus Figur 3 ersichtlich, wird die Ausnehmung 8 so ausgefräst, daß sich auf der Bodenfläche 13 der Ausnehmung 8 eine Wellenform ausbildet. Die Wellenform besteht aus einem Wellenberg 17 und zwei benachbarten Wellentälern 18, 19. Der Wellenberg 17 ist symmetrisch zu einer Mittelachse 20 der Ringschiene 2 angeordnet. Die Wellenform verläuft in Längsrichtung der Ausnehmung 8, wobei die Breite der Wellenform der Breite der Ausnehmung 8 entspricht. Der Schmuckstein 3 weist eine entsprechende Gegenwelle mit Wellental 21 und benachbarten Wellenbergen 22, 23 auf. Ist der Schmuckstein 3 eingefaßt, dann greift der Wellenberg 17, des Rastelements 14 in das Wellental 21 des Schmucksteins 3 ein. Entsprechend greifen die Wellentäler 18 und 19 des Rastelements 14 in die Wellenberge 22 und 23 des Schmucksteins 3 ein. Damit ist der Schmuckstein 3 gegen Herausfallen aus der Fassung gesichert.

Bei einem weiteren Ausführungsbeispiel gemäß Figur 4 sind auf der Bodenfläche 13 der Ausnehmung 8 zwei Wellenberge 24, 25 mit einem dazwischenliegenden Wellental 26 vorgesehen. Das Wellental 26 ist mittig in der Ringschiene 2 angeordnet. Beim Einsetzen des Schmucksteins 3 greift eine Seitenkante 11 des Schmucksteins 3 in das Wellental 26 ein. Durch die seitlich angeordneten Wellenberge 24 und 25 ist der Schmuckstein 3 gegen ein Herausschieben aus der Ausnehmung 8 gesichert. Bei diesem Ausführungsbeispiel weist der Schmuckstein 3 keine Bohrungen oder Fräsungen wie bei dem Ausführungsbeispiel gemäß Figur 3 auf.

Bei der Herstellung des erfindungsgemäßen Schmuckstücks wird zuerst aus der geschlossenen Ringschiene 2 der Spalt 10 für die Schmucksteingröße herausgefräst. Danach werden in einer zweiten Fräsung die Ausnehmungen 8, 9 entsprechend der Steinform herausgefräst. Bei dieser Fräsung wird das Rastelement 14 mit ausgebildet. Anschließend wird der Schmuckstein 3 in die etwas aufgespreizte Ringschiene 2 eingesetzt und der Schmuckstein 3 verrastet mit dem Rastelement 14.

Durch das Rastelement 14 ist der Schmuckstein 3 zwischen den beiden Endflächen 6, 7 der Ringschiene 2 fixiert. Druckkräfte aufgrund einer Spannung der Ringschiene 2 zur Fixierung des Steines sind nicht mehr erforderlich. Dadurch wird eine Beschädigung des Schmucksteines 3 aufgrund von Druckkräften vermieden. Außerdem ist der Schmuckstein 3 durch das Rastelement 14 genau positioniert und kann auch nicht mehr aus der Fassung herausfallen. Da das Rastelement 14 mit etwas Spiel in den Schmuckstein 3 eingreift, können auch Toleranzen im Schliff des Schmuckstücks 3 ausgeglichen werden.

## Patentansprüche

1. Ringförmiges Schmuckstück mit einer offenen Ringschiene (2), deren freie Endflächen (6, 7) ein Fassung für einen Schmuckstein (3) bilden, wobei in jeder Endfläche (6, 7) eine Ausnehmung (8, 9) zum Einsetzen des Schmucksteins (3) vorgesehen ist, und in mindestens einer Ausnehmung (8) ein Rastelement (14) zur Fixierung des Schmucksteins (3) angeordnet ist,
dadurch gekennzeichnet,
daß das Rastelement (14) eine wellenförmige Ausfräsung (17, 18, 19) in der Ausnehmung (8) ist.

2. Schmuckstück nach Anspruch 1,
dadurch gekennzeichnet,
daß die wellenförmige Ausfräsung (17) eine flache und breite oder eine hohe und schmale Form hat.

3. Schmuckstück nach Anspruch 1 oder 2,
dadurch gekennzeichnet,
daß die wellenförmige Ausfräsung (17) beim Ausfräsen der Ausnehmung (8) mit ausgebildet wird.

4. Schmuckstück nach einem der vorhergehenden Ansprüche,
dadurch gekennzeichnet,
daß die wellenförmige Ausfräsung (17) ein kuppenartiger Vorsprung in der Ausnehmung (8) ist.

5. Schmuckstück nach einem der vorhergehenden Ansprüche,
dadurch gekennzeichnet,
daß die wellenförmige Ausfräsung eine doppelwellenförmige Ausfräsung (24, 25, 26) in der Ausnehmung (8) ist.

6. Schmuckstück nach einem der vorhergehenden Ansprüche,
dadurch gekennzeichnet,
daß jede Ausnehmung (8, 9) als eine quer zu einer Mittelachse (20) der Ringschiene (2) verlaufende Nut ausgebildet ist, welche über die gesamte Breite der Endflächen (6, 7) verlaufen.

7. Schmuckstück nach einem der vorhergehenden Ansprüche,
dadurch gekennzeichnet,
daß die wellenförmige Ausfräsung (17, 18, 19) symmetrisch zu einer Mittelachse (20) der Ringschiene (2) angeordnet ist.

8. Schmuckstück nach einem der vorhergehenden Ansprüche,
dadurch gekennzeichnet,
daß die wellenförmige Ausfräsung (17) außermittig in der Ringschiene (2) angeordnet ist.

9. Schmuckstück nach einem der vorhergehenden Ansprüche,
dadurch gekennzeichnet,
daß in jeder Ausnehmung (8, 9) eine wellenförmige Ausfräsung (17) vorgesehen ist.

10. Schmuckstück nach einem der vorhergehenden Ansprüche,
dadurch gekennzeichnet,
daß die Ausfräsung (17) über die gesamte Breite wellenförmig ausgebildet ist.

11. Schmuckstück nach einem der vorhergehenden Ansprüche,
dadurch gekennzeichnet,
daß die Ringschiene (2) aus Stahl besteht.

## Claims

1. Ring-shaped jewellery item with an open ring bar (2), the free end surfaces (6, 7) of which form a mounting for a gemstone (3), where in each end surface (6, 7) is provided a recess (8, 9) for insertion of the gemstone (3), and arranged in at least one recess (8) is a catch element (14) to fix the gemstone (3), characterised in that the catch element (14) is a milled undulation (17, 18, 19) in the recess (8).

2. Jewellery item according to claim 1, characterised in that the milled undulation (18) has a flat and broad or high and narrow shape.

3. Jewellery item according to claim 1 or 2, characterised in that the milled undulation (17) is formed on milling of the recess (8).

4. Jewellery item according to any of the previous claims, characterised in that the milled undulation (17) is a cap-like projection in the recess (8).

5. Jewellery item according to any of the previous claims, characterised in that the milled undulation is a milled double undulation (24, 25, 26) in the recess (8).

6. Jewellery item according to any of the previous claims, characterised in that each recess (8, 9) is formed as a groove running transverse to a centre axis (20) of the ring bar (2) and running over the entire width of the end surfaces (6, 7).

7. Jewellery item according to any of the previous claims, characterised in that the milled undulation (17, 18, 19) is arranged symmetrically to a centre axis (20) of the ring bar (2).

8. Jewellery item according to any of the previous claims, characterised in that the milled undulation (17) is arranged off-centre in the ring bar (2).

9. Jewellery item according to any of the previous claims, characterised in that a milled undulation (17) is provided in each recess (8, 9).

10. Jewellery item according to any of the previous claims, characterised in that the milled undulation (17) is formed undulating over the entire width.

11. Jewellery item according to any of the previous claims, characterised in that the ring bar (2) is made of steel.

## Revendications

1. Bijou en forme d'anneau avec une barre annulaire (2) ouverte dont les surfaces terminales libres (6, 7) forment une monture pour une pierre de bijouterie (3), un évidement (8, 9) étant prévu dans chaque surface terminale (6, 7) pour l'insertion de la pierre de bijouterie (3), et un élément d'emboîtement (14) étant disposé dans au moins un évidement (8) pour la fixation de la pierre de bijouterie (3), **caractérisé en ce que** l'élément d'emboîtement (14) est une fraisure (17, 18, 19) ondulée dans l'évidement (8).

2. Bijou selon la revendication 1, **caractérisé en ce que** la fraisure (17) ondulée a une forme plate et large ou une forme haute et étroite.

3. Bijou selon la revendication 1 ou 2, **caractérisé en ce que** la fraisure (17) ondulée est formée en même temps que l'évidement (8) est fraisé.

4. Bijou selon l'une des revendications précédentes**, caractérisé en ce que** la fraisure (17) ondulée est une avance en forme de calotte dans l'évidement (8).

5. Bijou selon l'une des revendications précédentes, **caractérisé en ce que** la fraisure ondulée est une fraisure à ondulation double (24, 25, 26) dans l'évidement (8).

6. Bijou selon l'une des revendications précédentes **caractérisé en ce que** chaque évidement (8, 9) est formé comme une rainure s'étendant transversalement à l'axe médian (20) de la barre annulaire (2), cette rainure s'étendant sur toute la largeur des surfaces terminales (6, 7).

7. Bijou selon l'une des revendications précédentes, **caractérisé en ce que** la fraisure (17, 18, 19) ondulée est placée symétriquement à un axe médian (20) de la barre annulaire (2).

8. Bijou selon l'une des revendications précédentes, **caractérisé en ce que** la fraisure (17) ondulée est placée excentriquement dans la barre annulaire (2).

9. Bijou selon l'une des revendications précédentes, **caractérisé en ce** qu'une fraisure (17) ondulée est prévue dans chaque évidement (8, 9).

10. Bijou selon l'une des revendications précédentes, **caractérisé en ce que** la fraisure (17) est formée de manière ondulée sur toute la largeur.

11. Bijou selon l'une des revendications précédentes, **caractérisé en ce que** la barre annulaire (2) est en acier.
